# EUROPÄISCHE PATENTSCHRIFT

(11) **EP 0 122 475 B1**
(45) Veröffentlichungstag und Bekanntmachung des Hinweises auf die Patenterteilung: **05.07.1989**
(21) Anmeldenummer: 84102841.8
(22) Anmeldetag: 15.03.1984
(51) Int. Cl.: F24D 11/00, F24D 19/10, F24H 1/26

(54) **Heizanlage**
Heating installation
Installation de chauffage

(30) Priorität: 18.03.1983 DE 3309741
(43) Veröffentlichungstag der Anmeldung: 24.10.1984
(73) Patentinhaber: Forschungsgesellschaft Heizung- Lüftung- Klimatechnik Stuttgart mbH, D-7000 Stuttgart 80 (DE)
(72) Erfinder: Bach, Heinz, Prof. Dr.-Ing., D-7022 Leinfelden-Echterdingen (DE); Claus, Gunther, Dipl.-Ing., D-7300 Esslingen (DE)
(74) Vertreter: Patentanwälte Dr. Ing. Eugen Maier Dr. Ing. Eckhard Wolf

(56) Entgegenhaltungen:
- DE-A- 3 145 636
- US-A- 4 175 698

## Beschreibung

Die Erfindung betrifft eine Heizanlage der im Oberbegriff des Anspruchs 1 angegebenen Gattung.

Bei bekannten Heizanlagen mit einem Heizkessel als Wärmeerzeuger wird die Wärmekapazität des im Heizkessel befindlichen Wassers benötigt, um eine Anpassung zwischen der Brennerleistung und dem wesentlich kleineren Leistungsbedarf der Anlage herbeizuführen. Die bekannten Heizkessel besitzen deshalb einen Wasserinhalt von mindestens 35 Liter bei Kleinanlagen und von 100 Liter und mehr bei größeren Anlagen. Eine relativ große Wärmekapazität ist auch erforderlich, um vernünftige lange Brennerlaufzeiten mit möglichst wenigen Ein- und Ausschaltvorgängen im Tagesverlauf zu erhalten.

Andererseits findet während des Brennerstillstandes eines Auskühlung des Kessels infolge Schornsteinzugs statt. Die dadurch bedingten Auskühlungsverluste sind umso größer, je größer die Wärmekapazität des Kessels ist. Die Wassermenge kann jedoch nicht beliebig reduziert werden, da dies zu immer kürzeren Brennerlaufzeiten und damit zu immer häufigeren Ein- und Ausschaltvorgängen und zu stärkeren Schwankungen in der Vorlauftemperatur führt. Die ungünstigen Verbrennungsvorgänge in der Zündphase, die zu Ruß- und Schadstoffbildung führen, erhalten bei kürzeren Brennerlaufzeiten ein größeres Gewicht. Außerdem werden im Mittel geringere Abgastemperaturen erreicht mit der Folge einer rascheren Schornsteinkorrosion. Um dies zu vermeiden werden häufig für den Kessel unangemessen hohe Brennerleistungen eingestellt, die wiederum zu erhöhten Verlusten und zu kürzeren Brennerlaufzeiten führen.

Zur Vermeidung dieser Nachteile ist es bereits bekannt (US-A-4 175 698), das im Heizkessel austretende aufgeheizte Wasser nach Maßgabe der Austrittstemperatur anteilmäßig auf einen einen Pufferspeicher enthaltenden Ladezweig und einen zur Einlaßstelle des Heizkessels unmittelbar zurückgeführten Bypass-Zweig zu verteilen, wobei dem durch den Bypass-Zweig zurückgeleiteten Wasser verdrängtes Kaltwasser aus dem Pufferspeicher beigemischt wird und der Heißwasserkreislauf mit Heißwasser aus dem Pufferspeicher gespeist wird. Zu Beginn eines Heizzyklus wird dort das aus dem Heizkessel austretende Wasser zunächst vollständig über den Bypass-Zweig umgewälzt, bis eine vorgegebene Austrittstemperatur erreicht ist. Entsprechend kann am Ende eines Heizzyklus das im Heizkessel befindliche Wasser durch Kaltwasser aus dem Pufferspeicher verdrängt werden, um die Auskühlverluste während des Stillstands so klein wie möglich zu halten.

Der Erfindung liegt die Aufgabe zugrunde, die bekannte Heizanlage mit Pufferspeicher dahingehend zu verbessern, daß der Heizkessel bei gegebener Heizleistung mit besonders kleiner Wärmekapazität ausgelegt werden kann, um im Verlauf der Anfahrphase möglichst rasch den optimalen Betriebszustand zu erreichen und die Wärmeverluste in der Abkühlphase zu verringern.

Zur Lösung dieser Aufgabe werden die im Kennzeichenteil des Anspruches 1 angegebenen Merkmale vorgeschlagen. Weitere vorteilhafte Ausgestaltungen und Weiterbildungen der Erfindung ergeben sich aus den abhängigen Ansprüchen.

Als Wärmeerzeuger wird bevorzugt ein Heizkessel verwendet dessen Wasserinhalt weniger als 35 Liter, vorzugsweise zwischen 15 und 20 Liter beträgt.

Eine wichtige Voraussetzung hierfür besteht gemäß der Erfindung darin, daß eine zu einer Frontplatte des Heizkessels hin einseitig offene Brennkammer für einen Gas- oder Ölgebläsebrenner vorgesehen ist, daß die Frontplatte wassergekühlt ist und als Wärmeleitungsrippen ausgebildete Leitbleche zur Umlenkung der aus der Brennkammer austretenden Verbrennungsgase in einen die Brennkammer umgebenden, an seiner Außenfläche wassergekühlten Ringraum trägt, der in einen eine wassergekühlte Nachschaltheizfläche aufweisenden Abgassammler mündet. Die Leitbleche im Bereich der Frontfläche sind zur Verbesserung des Wärmeübergangs spiralförmig gekrümmt. Aus dem gleichen Grund weist die wassergekühlte Außenfläche des Ringraums schraubenförmig gewundene, als Wärmeleitungsrippen ausgebildete Leitbleche für die Verbrennungsgase auf.

Im folgenden wird die Erfindung anhand der Zeichnung näher erläutert. Es zeigen:
Fig. 1 eine Schaltskizze eines an eine Heizanlage anschließbaren Wärmeerzeugers mit Pufferspeicher und Thermostatventil im Ladekreislauf;
Fig. 1a den Ausschnitt A der Fig. 1 mit einem Verteilventil im Ladekreislauf;
Fig. 1b den Ausschnitt B der Fig. 1 mit einem Mischventil im Ladekreislauf;
Fig. 2 eine Schaltskizze eines abgewandelten Ausführungsbeispiels eines an eine Heizanlage anschließbaren Wärmeerzeugers mit Pufferspeicher und aus dem Pufferspeicher abgezweigtem Bypass sowie Mischventil im Ladekreislauf;
Fig. 3 einen Längsschnitt durch einen als Heizkessel ausgebildeten Wärmeerzeuger.

Die in Fig. 1 und 2 schematisch als Schaltbild dargestellten Heizanlagen enthalten einen Wärmeerzeuger 10, einen Pufferspeicher 12 und einen über einen Dreiwegemischer 14 an den Wärmeerzeuger 10 und den Pufferspeicher 12 angeschlossenen Verbraucherkreis 16, 18. Der Wärmeerzeuger 10 wird an seinem Wassereinlaß 20 über eine Ladepumpe 22 mit dem aufzuheizenden Wasser beaufschlagt. Das aufgeheizte Wasser tritt am Heißwasserauslaß 24 aus dem Wärmeerzeuger 10 aus und gelangt von dort über die Ladeleitung 26 und den im oberen Bereich des Speicherbehälters 28 angeordneten Heißwassereinlaß 30 in den Pufferspeicher 12. Der im unteren Bereich des Speicherbehälters 28 angeordnete Kaltwasserauslaß 32 des Pufferspeichers 12 steht über die Leitung 34 und die Ladepumpe 22 mit dem Wassereinlaß 20 des Wärmeerzeugers 10 in Verbindung. Bei

dem in Fig. 1 gezeigten Ausführungsbeispiel ist an der Stelle 35 eine Bypassleitung 36 abgezweigt, die unter Umgehung des Pufferspeichers 12 unmittelbar über die Ladepumpe 22 zum Wassereinlaß 20 des Wärmeerzeugers 10 zurückgeführt ist. Bei dem in Fig. 2 gezeigten Ausführungsbeispiel ist die Bypassleitung 36 an einer Stelle 38 im Heißwasserbereich des Pufferspeichers 12 abgezweigt und über die Ladepumpe 22 zum Wassereinlaß 20 des Wärmeerzeugers 10 zurückgeführt.

Das Verhältnis der Durchflußmengen durch den den Pufferspeicher 12 enthaltenden Ladezweig 26 und die Bypassleitung 36 wird über den Temperaturfühler 39 nach Maßgabe der im Bereich des Heißwasserauslasses 24 des Wärmeerzeugers 10 gemessenen Wassertemperatur eingestellt. Diese Einstellung kann mit verschiedenen Mitteln erfolgen, von denen in den Figuren 1, 1a und 1b drei bevorzugte Varianten aufgezeigt sind.

Bei der in Fig. 1 dargestellten Regelvariante befindet sich in der Lageleitung 26 ein thermostatisches Wasserventil 40, das über den Temperaturfühler 39 ansteuerbar ist. Zu Beginn eines Heizzyklus, solange die Wassertemperatur am Heißwasserauslaß 24 des Wärmeerzeugers 10 noch niedrig ist, ist das Wasserventil 40 geschlossen, so daß das aus dem Wärmeerzeuger 10 austretende Wasser zunächst vollständig über die Bypassleitung 36 umgewälzt wird. Sobald die Austrittstemperatur einen vorgegebenen Wert erreicht, öffnet das Thermostatventil 40, so daß ein Teil des Heißwassers zum Heißwassereinlaß 30 des Pufferspeichers 12 gelangt, während der Reststrom nach wie vor über die Bypassleitung 36 unmittelbar zum Wassereinlaß 20 des Wärmeerzeugers 10 zurückgeführt wird. Im gleichen Maße, wie Heißwasser zum Pufferspeicher 12 gelangt, wird nun jedoch an der Mischstelle B Kaltwasser aus dem Pufferspeicher 12 und/oder dem Heizungsrücklauf 16 dem Bypassstrom beigernischt.

Bei der in Fig. 1a gezeigten Regelvariante erfolgt die Aufteilung des Heißwasserstromes auf die Ladeleitung 26 und die Bypassleitung 36 mit Hilfe eines Verteilventils 42, das nach Maßgabe der am Temperaturfühler 39 gemessenen Wassertemperatur über einen Stellmotor 44 einstellbar ist. Der Einstellbereich des Verteilventils 42 ist größer als der des Thermostatventils 40 nach Fig. 1, da hier auch der Bypassstrom bis zur vollständigen Abschaltung gesteuert werden kann. Bei optimaler Dimensionierung der Heizanlage beträgt während der Heizphase der Bypassstrom mindestens 50%, vorzugsweise mehr als 80% des durch den Wärmeerzeuger 10 umgewälzten Heizwasserstroms.

Als dritte Regelvariante ist gemäß Fig. 1 b an der Mischstelle B ein Mischventil 46 vorgesehen, das anstelle des Thermostatventils 40 nach Fig. 1 oder des Verteilventils 42 nach Fig. 1a verwendet wird. Das Mischventil 46 wird über einen Stellmotor 48 nach Maßgabe der mit dem Temperaturfühler 39 am Heißwasserauslaß 24 gemessenen Temperatur gesteuert. Im übrigen lassen sich damit die gleichen Betriebszustände wie mit dem Verteilventil 42 einstellen.

Im Gegensatz zu dem Thermostatventil 40 nach Fig. 1 lassen sich das Verteilventil 42 nach Fig. 1a und das Mischventil 46 nach Fig. lb auch noch unabhängig von dem Temperaturfühler 38 extern ansteuern und damit zu einer Optimierung der Einschalt- und Abschaltphase eines Heizzyklus in der nachstehend beschriebenen Weise verwenden:

Zu Beginn eines Heizzyklus muß der ausgekühlte Wärmeerzeuger 10, beispielsweise ein Heizkessel, möglichst kurzzeitig auf seine Betriebstemperatur gebracht werden, um korrosionsgefährdende Kondensationserscheinungen zu vermeiden. Die Aufheizzeit kann merklich verkürzt werden, wenn das im Wärmeerzeuger 10 befindliche abgekühlte Wasser vor Beginn der Wärmezufuhr, also beispielsweise vor der Zündung einer Brennerflamme, durch Heißwasser aus dem Pufferspeicher 12 verdrängt und der Wärmeerzeuger 10 dadurch zumindest im wasserführenden Bereich etwa auf Betriebstemperatur gebracht wird. Die hierfür erforderlichen Strömungswege können grundsätzlich über das Verteilventil 42 oder das Mischventil 46 eingestellt werden. Bei der in Fig. 1 gezeigten Anordnung muß dazu allerdings die Strömungsrichtung im Ladekreislauf und damit die Pumprichtung der Ladepumpe 22 umgekehrt werden.

Um eine Strömungsumkehr zu vermeiden, ist bei der in Fig. 2 gezeigten Anordnung der Bypass 36 aus dem Heißwasserbereich des Pufferspeichers 12 abgezweigt, so daß an der Abzweigstelle 38 Heißwasser aus dem Pufferspeicher 12 entnommen und in Pumprichtung dem Wassereinlaß 20 des Wärmeerzeugers 10 zugeleitet werden kann. Die während der Anfahrphase dabei im oberen Bereich des Pufferspeichers 12 auftretende Durchmischung mit dem aus dem Wärmeerzeuger verdrängten Wasser kann in Kauf genommen werden, da dieses Mischwasser beim anschließenden Ladevorgang im Pufferspeicher 12 nach unten verdrängt wird.

Am Ende eines Heizzyklus ist im Wärmeerzeuger 12 je nach dessen Wärmekapazität noch eine erhebliche Wärmemenge gespeichert, die der Heizanlage als sogenannte Auskühlverluste verloren gehen kann, wenn keine zusätzlichen Vorkehrungen getroffen werden. Bei der hier beschriebenen Anlage können diese Verluste dadurch vermieden werden, daß am Ende eines jeden Heizzyklus das Wasser im Ladekreislauf noch eine Zeitlang umgewälzt wird, bis das im Wärmeerzeuger 10 befindliche Wasser durch Kaltwasser aus dem Pufferspeicher 12 verdrängt ist. Auch die hierfür erforderlichen Strömungswege können über das Verteilventil 40 oder das Mischventil 46 gegebenenfalls über eine externe Regelung eingestellt werden.

Der Pufferspeicher 12 ist ein sogenannter Schichtspeicher, dessen Heißwasserein- und -auslässe 30, 50 an der Oberseite und dessen Kaltwasseraus- und -einlässe 32, 52 an der Unterseite eines wärmeisolierten Speicherbehälters 28 angeordnet sind. Zwischen dem oberen und unteren Teil des Pufferspeichers 12 wird die höchstmögliche Temperaturdifferenz der Anlage aufrechterhalten. Im Zwischenbereich stellt sich ein schichtweise monoton abnehmender Temperaturverlauf mit einem mehr oder weniger steilen Temperaturgradienten zwischen der Heißwasserzone und der Kaltwasserzone ein.

Im oberen Bereich des Pufferspeichers 12 ist an einem Heißwasserauslaß 50 des Speicherbehälters 28 eine Entladeleitung 54 angeschlossen, über die der Heizungsvorlauf 16 des Verbraucherkreises mit Heißwasser beaufschlagbar ist. Die Temperatur am Heizungsvorlauf 16 wird über den Dreiwegemischer 14 eingestellt, dessen Heißwasseranschluß 56 mit der Entladeleitung 54 und dessen Kaltwasseranschluß 58 mit dem Heizungsrücklauf 18 verbunden und der über einen Stellmotor 60 z. B. nach Maßgabe der gemessenen Außentemperaturen einstellbar ist.

Der Heizungsrücklauf 18 ist außerdem mit dem Kaltwassereinlaß 52 des Pufferspeichers 12 und damit über die Mischstelle B auch mit dem Wassereinlaß 20 des Wärmeerzeugers 10 verbunden.

Der Ladevorgang wird über zwei Temperaturfühler 62, 64 geregelt, die in senkrechtem Abstand voneinander im oberen bzw. unteren Teil des Pufferspeichers 12 angeordnet sind. Sobald die vom oberen Temperaturfühler 62 gemeldete Temperatur einen Vorgabewert unterschreitet, wird über den Regler 66 ein Heizzyklus mit Ladevorgang ausgelöst. Im Verlauf des Heizzyklus wird der Pufferspeicher 12 allmählich über den Heißwassereinlaß 30 von oben nach unten mit Heißwasser gefüllt, während das Kaltwasser über den Kaltwasserauslaß 32 aus dem Pufferspeicher verdrängt wird. Der Ladevorgang wird so lange fortgesetzt, bis die Temperatur am unteren Temperaturfühler 64 einen vorgegebenen Wert übersteigt und der Regler 66 durch Abschalten des Wärmeerzeugers 10 den Ladevorgang beendet.

Während des Heizzyklus kann ständig auch Heißwasser über die Entladeleitung 54 entnommen und dem Verbraucher zugeführt werden. In diesem Falle wird ein entsprechender Teil des am Heizungsrücklauf 18 ankommenden Kaltwassers dem aus dem Pufferspeicher 12 verdrängten Kaltwasser zugemischt und der Mischstelle B des Ladekreislaufs zugeleitet. In der Zeit zwischen zwei Heizzyklen, in denen der Ladekreislauf abgestellt ist, gelangt das Kaltwasser aus dem Heizungsrücklauf 18 ausschließlich zum Kaltwassereinlaß 52 des Pufferspeichers, so daß das Heißwasser allmählich über die Entladeleitung 54 aus dem Pufferspeicher 12 verdrängt wird, bis ein neuer Heizzyklus eingeleitet wird.

Der Wärmeerzeuger 10 kann beispielsweise ein Heizkessel 70 sein, der aufgrund des Vorhandenseins eines zusätzlichen Pufferspeichers 12 nur einen verhältnismäßig kleinen Wasserinhalt benötigt. In Fig. 3 ist ein bevorzugtes Ausführungsbeispiel eines solchen Heizkessels 70 in einem senkrechten Schnitt dargestellt.

Der Heizkessel enthält eine zur Frontplatte 72 hin einseitig offene Brennkammer 74, in die durch eine Öffnung 76 in der Frontplatte 72 hindurch das Brennerrohr 78 eines Öl- oder Gasgebläsebrenners einführbar ist. Die in der Brennerflamme 80 entstehenden Verbrennungsgase (Pfeile 82) werden in der Brennkammer zur Frontseite hin umgekehrt und gelangen dort über die Öffnung 84 und die spiralig gebogenen Leitbleche 86 im Bereich der Frontplatte 72 radial nach außen, um von dort über den Ringraum 88 zu dem Abgassammler 90 und dem Austrittsstutzen 92 geleitet zu werden. Sowohl die Frontplatte 72 als auch der den Ringraum 88 und den Abgassammler 90 umgebende Mantel 93 sind wassergekühlt. Der Wassereinlaß 20 und der Heißwasserauslaß 24 des Heizkessels 70 befinden sich an einander gegenüberliegenden Stellen des Wassermantels 92, 94 im Bereich je eines über Durchtrittsöffnungen 100 mit dem Wassermantel 92, 94 verbundenen rohrförmigen Sammlers 102,104. Die gekrümmten Leitbleche 86 sind als Wärmeleitungsrippen ausgebildet, die den Wärmeübergang zur wassergekühlten Frontplatte 72 verbessern und für eine weitgehend gleichmäßige Temperaturverteilung sorgen. Auch im Bereich des Ringraums 88 sind als Wärmeleitungsrippen ausgebildete Leitbleche 106 vorgesehen, die unter Vergrößerung des Strömungswegs und Verbesserung des Wärmeübergangs schraubenförmig gewunden sind. Der Abgassammler 90 ist an seiner wassergekühlten Nachschaltheizfläche 94 gleichfalls mit Rippen 108 versehen und weist einen nach Maßgabe der Volumenverringerung der Verbrennungsgase in Strömungsrichtung abnehmenden Strömungsquerschnitt auf. Der innere Totraum des Abgassammlers 90 ist zu diesem Zweck mit einem Verdrängungskörper 110 ausgefüllt.

Um das Innere des Heizkessels 70 zu Wartungs-und Reinigungszwecken zugänglich zu machen, sind der die Brennkammer 74 enthaltende zylindrische Teil und der Abgassammler 90 an einer Flanschverbindung 112 lösbar miteinander verbunden. Die Verbindung des Wassermantels 92, 94 dieser beiden Teile kann dabei innerhalb der Flanschverbindung 112 oder mit Hilfe von Verbindungsrohren hergestellt werden.

Der Heizkessel 70, der Pufferspeicher 12 und der Dreiwegemischer 14 für den Anschluß des Heizungsvor- und -rücklaufs 16, 18 werden zweckmäßig in einem gemeinsamen wärmegedämmten Gehäuse angeordnet. Für die Versorgung eines Einfamilienhauses reicht ein Heizkessel mit einem Wasserinhalt von ca. 15 bis 25 Litern aus, während der Pufferspeicher einen Inhalt von etwa 100 bis 200 Litern haben sollte. Auch bei größeren Heizanlagen, die eine größere Brennerleistung erfordern, wird der Kesselinhalt kaum mehr als 35 Liter betragen müssen.

Innerhalb oder außerhalb des wärmegedämmten Gehäuses kann außerdem noch ein nicht dargestellter Warmwasserbereiter vorgesehen werden, dessen Wasserinhalt über einen zusätzlichen, vom Pufferspeicher 12 gespeisten Heizwasserkreislauf aufheizbar ist.

Gemäß einem weiteren nicht dargestellten Ausführungsbeispiel kann der Wärmeerzeuger 10 auch als wassergekühlte Wärmepumpe ausgebildet werden. Mit Hilfe der beschriebenen Regelmechanismen unter Verwendung eines Pufferspeichers 12 und einer Bypassleitung 36 kann eine solche Wärmepumpe unabhängig von der augenblicklichen Leistungsanforderung unter konstanten, an die Auslegungsparameter der Wärmepumpe optimal angepaßten Betriebsbedingungen betrieben werden.

## Patentansprüche

1. Heizanlage mit einem einen Wassereinlaß (20) und einen Heißwasserauslaß aufweisenden Heizkessel (10, 70), mit mindestens einem über einen Heizungsvorlauf (16) und einen Heizungsrücklauf (18), gegebenenfalls unter Zwischenschaltung eines Mischers (14), mit dem Heizkessel (10) verbindbaren Heizwasserkreislauf, mit einem Pufferspeicher (12), der einen mit dem Heißwasser (24) des Heizkessels (10) unter Bildung eines Ladekreislaufs verbindbaren Heißwassereinlaß (30) und einen mit dem Wassereinlaß (20) verbindbaren Kaltwasserauslaß (32) aufweist, mit einer von dem Ladekreislauf abgezweigten, mit dem Wassereinlaß (20) des Heizkessels (10) verbindbaren Bypass-Leitung (36), die von einer vor dem Heißwassereinlaß (30) des Pufferspeichers (12) oder einer im Heißwasserbereich des Pufferspeichers (12) befindlichen Stelle (35, 38) abgezweigt ist, mit einer im Ladekreislauf vor der Abzweigung (35, 38) oder hinter der Einmündung (B) der Bypass-Leitung (36) angeordneten Ladepumpe (22), wobei der Heizungsvorlauf (16) des Heizwasserkreislaufs über eine Entladeleitung (54) an einen Heizwasserauslaß (50) des Pufferspeichers (12) anschließbar ist, während der Heizungsrücklauf (18) mit dem Wassereinlaß (20) des Heizkessels und/oder mit einem Kaltwassereinlaß (52) des Pufferspeichers verbindbar ist, dadurch gekennzeichnet, daß der Heizkessel (10, 70) eine zu einer Frontplatte (72) hin einseitig offene Brennkammer (74) aufweist, welche Frontplatte (72) mit einer Öffnung (76) für ein in die Brennkammer weisendes Brennerrohr (78) eines Gas- oder Ölgebläsebrenners versehen ist, daß die Frontplatte (72) wassergekühlt ist und als Wärmeleitungsrippen ausgebildete Leitbleche (86) zur Umlenkung der aus der Brennkammer (74) austretenden Verbrennungsgase (82) in einen die Brennkammer umgebenden, an seiner Außenfläche wassergekühlten Ringraum (88) trägt, und daß der Ringraum (88) in einen eine wassergekühlte Nachschaltheizfläche (94) aufweisenden Abgassammler (90) mündet.

2. Heizanlage nach Anspruch 1, dadurch gekennzeichnet, daß die an der Frontplatte (72) angeordneten Leitbleche (86) spiralförmig gekrümmt sind.

3. Heizanlage nach Anspruch 1 oder 2, dadurch gekennzeichnet, daß die wassergekühlte Außenfläche (93) des Ringraums (88) schraubenförmig gewundene, als Wärmeleitungsrippen ausgebildete Leitbleche (106) für die Verbrennungsgase (82) trägt.

4. Heizanlage nach einem der Ansprüche 1 bis 3, dadurch gekennzeichnet, daß der Abgassammler (90) an seiner wassergekühlten Nachschaltheizfläche (94) berippt ist und einen nach Maßgabe der Volumenverringerung der Verbrennungsgase in Strömungsrichtung abnehmenden Strömungsquerschnitt aufweist.

5. Heizanlage nach Anspruch 4, dadurch gekennzeichnet, daß der Abgassammler (90) einen die Strömungsquerschnitt-Abnahme bewirkenden Verdrängungskörper (110) enthält.

6. Heizanlage nach einem der Ansprüche 1 bis 5, dadurch gekennzeichnet, daß der die Brennkammer (74) enthaltende Teil des Heizkessels (70) mit dem Abgassammler (90) lösbar verbunden ist.

7. Heizanlage nach Anspruch 6, dadurch gekennzeichnet, daß die lösbare Verbindung zwischen Brennkammer und Abgassammler durch eine Flanschverbindung (112) gebildet ist, und daß die wasserführenden Teile (88, 94) der Brennkammer (74) und des Abgassammlers (90) innerhalb der Flanschverbindung (112) oder mit Hilfe von Verbindungsleitungen miteinander verbunden sind.

8. Heizanlage nach einem der Ansprüche 1 bis 7, dadurch gekennzeichnet, daß der Heizkessel (10, 70) einen Wasserinhalt von weniger als 35 Liter, vorzugsweise zwischen 15 und 20 Liter aufweist.

9. Heizanlage nach einem der Ansprüche 1 bis 8, dadurch gekennzeichnet, daß der Heizkessel (10, 70), der Pufferspeicher (12) und gegebenenfalls ein an den Heizungsvorlauf (16) und den Heizungsrücklauf (18) angeschlossenes Mischventil (14) in einem gemeinsamen wärmegedämmten Gehäuse angeordnet sind.

## Claims

1. Heating installation with a heating boiler (10, 70) having a water inlet (20) and a hot water outlet; with at least one hot water circuit which can be connected via a heating flow section (16) and a heating return section (18) to the heating boiler (10), if appropriate by way of a mixing device (14); with a buffer reservoir (12) having a hot water inlet (30) which can be connected to the hot water (24) of the heating boiler (10) to form a charging circuit and further having a cold water outlet (32) which can be connected to the water inlet (20); with a bypass pipe (36) which branches off from the charging circuit and can be connected to the water inlet (20) of the heating boiler (10), and which branches from a point (35, 38) situated before the hot water inlet (30) of the buffer reservoir (12) or in the hot water portion of the buffer reservoir (12); with a charging pump (22) arranged in the charging circuit before the bifurcation (35, 38) or behind the junction (B) of the bypass pipe (36), the heating flow section (16) of the hot water circuit being connectable via a take-off pipe (54) to a hot water outlet (50) of the buffer reservoir (12), while the heating return section (18) is connectable to the water inlet (2D) of the heating boiler and/or to a cold water inlet (52) of the buffer reservoir, characterised in that the heating boiler (10, 70) has a combustion chamber (74) which opens on one side towards a front panel (72), said front panel (72) having an opening (76) for a burner pipe (78), pointing into the combustion chamber, of a gas or oil ventilator burner, in that the front panel (72) is water-cooled and bears baffle plates (86) in the form of heat-conducting fins to divert the combustion gases (82) exiting from the combustion chamber (74) into an annular space (88) surrounding the combustion chamber and water-cooled on its outer surface, and in that the annular space (88) opens into a flue gas collector (90) having a water-cooled top-up generator surface (94).

2. Heating installation according to claim 1, characterised in that the baffle plates (86) disposed on the front panel (72) are spirally curved.

3. Heating installation according to claim 1 or 2, characterised in that the water-cooled outer surface (93) of the annular space (88) bears helically wound baffle plates (106) in the form of heat-conducting fins for the combustion gases (82).

4. Heating installation according to one of claims 1 to 3, characterised in that the flue gas collector (90) is finned on its water-cooled top-up generator surface (94) and has a flow cross-section which decreases in the flow direction according to the volumetric reduction in the combustion gases.

5. Heating installation according to claim 4, characterised in that the flue gas collector (90) contains a displacement body (110) which effects the reduction in flow cross-section.

6. Heating installation according to one of claims 1 to 5, characterised in that the part of the heating boiler (70) containing the combustion chamber (74) is releasably connected to the flue gas collector (90).

7. Heating installation according to claim 6, characterised in that the releasable connection between the combustion chamber and the flue gas collector is constituted by a flanged joint (112), and in that the water-conducting parts (88, 94) of the combustion chamber (74) and of the flue gas collector (90) are interconnected inside the flanged joint (112) or by means of connection pipes.

8. Heating installation according to one of claims 1 to 7, characterised in that the heating boiler (10, 70) holds less than 35 litres of water, preferably between 15 and 20 litres.

9. Heating installation according to one of claims 1 to 8, characterised in that the heating boiler (10, 70), the buffer reservoir (12), and if appropriate a mixing valve (14) connected to the heating flow section (16) and the heating return section (18) are disposed in a common heat- insulated housing.

## Revendications

1. Installation de chauffage comprenant une chaudière (10, 70) munie d'une entrée d'eau (20) et d'une sortie d'eau chaude, au moins un circuit d'eau chaude pouvant être raccordé à la chaudière (10) par l'intermédiaire d'une canalisation d'aller (16) et d'une canalisation de retour (18), éventuellement avec interposition d'un mélangeur (14), un accumulateur tampon (12) équipé d'une entrée d'eau chaude (30) pouvant être mise en communication avec l'eau chaude (24) de la chaudière (10), avec formation d'un circuit de remplissage, et d'une sortie d'eau froide (32) pouvant être raccordée à l'entrée d'eau (20), une conduite de dérivation (36) partant du circuit de remplissage et pouvant être raccordée à l'entrée d'eau (20) de la chaudière (10) laquelle conduite de dérivation part d'un point (35, 38) situé en amont de l'entrée d'eau chaude (30) de l'accumulateur tampon (12) ou dans la zone d'eau chaude de l'accumulateur tampon (12), une pompe d'alimentation (22) placée dans le circuit de remplissage, en amont de la dérivation (35, 38) ou en avàl de l'embouchure (B) de la conduite de dérivation (36), la canalisation d'aller (16) du circuit d'eau de chauffage pouvant être raccordée, par l'intermédiaire d'une conduite de décharge (54), à une sortie d'eau chaude (50) de l'accumulateur tampon (12) tandis que la canalisation de retour (18) peut être reliée à l'entrée d'eau (20) de la chaudière et/ou à une entrée d'eau froide (52) de l'accumulateur tampon, caractérisée en ce que la chaudière (10, 70) comprend une chambre de combustion (74) qui est ouverte unilatéralement en direction d'une plaque frontale (72), laquelle plaque frontale (72) est munie d'une ouverture (76) pour un tube de brûleur (78) d'un brûleur à gaz ou à huile à air soufflé dirigé dans la chambre de combustion, que la plaque frontale (72) est refroidie par eau et porte des déflecteurs (86) conformés en nervures de conduction de chaleur et destinés à dévier les gaz de combustion (82) sortant de la chambre de combustion (74) dans un espace annulaire (88) entourant ladite chambre de combustion et refroidi par eau à sa surface extérieure, et que l'espace annulaire (88) débouche dans un collecteur de gaz brûlés (90) muni d'une surface de chauffe aval (94) refroidie par eau.

2. Installation de chauffage selon la revendication 1, caractérisée en ce que les déflecteurs (86) disposés sur la plaque frontale (72) sont cintrés en spirale.

3. Installation de chauffage selon l'une des revendications 1 ou 2, caractérisée en ce que la surface extérieure refroidie par eau (93) de l'espace annulaire (88) porte des déflecteurs (106) cintrés en spirale et conformés en nervures de conduction de chaleur pour les gaz de combustion (82).

4. Installation de chauffage selon l'une des revendications 1 à 3, caractérisée en ce que le collecteur de gaz brûlés (90) comporte des nervures sur sa surface de chauffe aval (94) et présente une section de passage qui diminue dans le sens d'écoulement en fonction de la diminution du volume des gaz de combustion.

5. Installation de chauffage selon la revendication 4, caractérisée en ce que le collecteur de gaz brûlés (90) comprend un corps déplaceur (110) provoquant la diminution de la section de passage.

6. Installation de chauffage selon l'une des revendications 1 à 5, caractérisée en ce que la partie de la chaudière (70) qui comprend la chambre de combustion (74) est rattachée de manière amovible au collecteur de gaz brûlés (90).

7. Installation de chauffage selon la revendication 6, caractérisée en ce que l'assemblage amovible de la chambre de combustion et du collecteur de gaz brûlés est constitué par un joint à brides (112), et que les parties (88, 94) de la chambre de combustion (74) et du collecteur de gaz brûlés (90) conduisant l'eau sont reliées entre elles à l'intérieur du joint à brides (112) ou à l'aide de conduits de raccordement.

8. Installation de chauffage selon l'une des revendications 1 à 7, caractérisée en ce que la chaudière (10, 70) présente une contenance d'eau de moins de 35 litres, de préférence comprise entre 15 et 20 litres.

9. Installation de chauffage selon l'une des revendications 1 à 8, caractérisée en ce que la chaudière (10, 70), l'accumulateur tampon (12) et éventuellement une vanne mélangeuse (14) raccordée à la canalisation d'aller (16) et à la canalisation de retour (18) sont placés dans un carter commun calorifugé.
